# FASCICULE DE BREVET EUROPEEN

(11) **EP 1 375 789 B1**
(45) Date de publication et mention de la délivrance du brevet: **23.01.2008**
(21) Numéro de dépôt: 03101532.4
(22) Date de dépôt: 27.05.2003
(51) Int. Cl.: E05B 19/04, A45C 11/32

(54) **Clé à panneton escamotable**
Schlüssel mit einem einziehbaren Schlüsselbart
Key with retractable blade

(30) Priorité: 24.06.2002 FR 0207807
(43) Date de publication de la demande: 02.01.2004
(62) Demande divisionnaire de: 07119648.9
(73) Titulaire: Valeo Sécurité Habitacle, 94042 Créteil Cedex (FR)
(72) Inventeur: CANARD, Louis, 58000, Nevers (FR)
(74) Mandataire: Rosolen-Delarue, Katell

(56) Documents cités:
- EP-A- 1 088 953
- BE-A- 1 005 309
- DE-C- 19 912 749
- DE-U- 29 618 616
- FR-A- 2 609 304

## Description

La présente invention concerne une clé à panneton escamotable.

Elle s'applique en particulier à une clé pour véhicule automobile destinée par exemple à verrouiller ou déverrouiller des ouvrants du véhicule, commander un antivol et un démarreur du véhicule, etc.

On connaît déjà dans l'état de la technique, notamment d'après WO 01/38673, une clé du type comprenant :
- un corps,
- un panneton monté mobile dans le corps entre une position d'utilisation et une position escamotée dans le corps, et
- un organe d'entraînement du panneton, monté mobile dans le corps.

Le panneton de la clé décrite dans le document ci-dessus est déplaçable en translation dans le corps sous l'effet notamment d'un ressort agissant sur l'organe d'entraînement. L'énergie nécessaire pour déplacer le panneton de sa position escamotée vers sa position d'utilisation est fournie par le ressort. L'énergie nécessaire pour déplacer le panneton de sa position d'utilisation vers sa position escamotée est fournie par l'utilisateur agissant sur le panneton à l'encontre de la force de rappel du ressort.

L'invention a pour but de proposer une clé du type précité munie de moyens simples et fiables d'entraînement du panneton évitant notamment à l'utilisateur d'avoir à agir sur le panneton pour le déplacer de sa position d'utilisation vers sa position escamotée.

Une telle clé est également décrite dans le document de brevet BE 1 005 309.

A cet effet, l'invention a pour objet une clé du type précité, telle que précisée dans la revendication 1.

Suivant des caractéristiques de différents modes de réalisation de cette clé :
- l'arbre de rotation du pignon comprend une première extrémité de liaison au panneton et une seconde extrémité de guidage coopérant avec des moyens de guidage en translation ménagés dans le corps ;
- l'organe d'entraînement forme un coulisseau de commande monté mobile en translation dans le corps entre des première et seconde positions correspondant respectivement aux positions d'utilisation et escamotée du panneton ;
- l'organe d'entraînement est relié à la crémaillère mobile par une liaison pivot d'axe sensiblement perpendiculaire à la direction de translation de l'organe d'entraînement, cette liaison pivot autorisant, lorsque l'organe d'entraînement est dans sa première position, le basculement de cet organe d'entraînement entre une position d'alignement avec des moyens de guidage en translation de l'organe d'entraînement ménagés dans le corps, et une position d'arc-boutement interdisant le déplacement en translation de l'organe d'entraînement, dans laquelle cet organe d'entraînement est en appui contre une butée d'arc-boutement ménagée dans le corps ;
- l'organe d'entraînement est déplaçable entre ses première et seconde positions par franchissement d'un point dur matérialisé par un ressort bistable reliant l'organe d'entraînement et le corps ;
- lorsque l'organe d'entraînement est dans sa première position, le ressort bistable rappelle l'organe d'entraînement vers sa position d'arc-boutement.
- l'organe d'entraînement est un moteur électrique ;
- le panneton est déplaçable en translation dans le corps.

L'invention sera mieux comprise à la lecture de la description qui va suivre, donnée uniquement à titre d'exemple et faite en se référant aux dessins dans lesquels :
- la figure 1 est une vue en perspective d'une clé selon un premier mode de réalisation de l'invention ;
- la figure 2 est une vue en perspective éclatée de la clé représentée sur la figure 1 ;
- les figures 3 et 4 sont des vues en perspective de la clé représentée sur la figure 1, le panneton étant respectivement dans ses positions d'utilisation et escamotée, une partie du corps de la clé manquant sur ces figures pour permettre un accès visuel à l'intérieur du corps ;
- la figure 5 est une vue en perspective de la partie du corps de la clé qui est manquante sur les figures 3 et 4 ;
- les figures 6 à 8 sont des vues en perspective d'une partie de la clé montrant un coulisseau formant l'organe d'entraînement dans dfférentes positions d'utilisation ;
- la figure 9 est une vue schématique de moyens de démultiplication de mouvement d'une clé selon un exemple qui n'est pas un mode de réalisation de l'invention ;
- la figure 10 est une vue schématique de moyens électriques comprenant notamment un organe d'entraînement pour une clé selon un exemple qui n'est pas un mode de réalisation de l'invention.

On a représenté sur les figures 1 à 8 une clé selon un premier mode de réalisation de l'invention, désignée par la référence générale 12. Cette clé 12 est destinée, par exemple, à verrouiller ou déverrouiller des ouvrants d'un véhicule automobile, commander un antivol et un démarreur de ce véhicule, etc....

La clé 12 comprend un corps 14 et un panneton 16, encore appelé insert, ayant notamment une forme générale de lame.

Le corps 14 comprend une platine 18 munie de première 18A et seconde 18B faces portant respectivement des première 20A et seconde 20B coques.

La première face 18A de la platine délimite avec la première coque 20A un logement pour des moyens électroniques destinés, par exemple, à télécommander des moyens de verrouillage des ouvrants du véhicule. Ces moyens électroniques sont commandés à l'aide de boutons classiques B1 à B3 s'étendant à travers des orifices ménagés dans la première coque 20A.

Sur les figures 2 à 4, on a représenté plus en détail la seconde face 18B de la platine. Cette seconde face 18B délimite, avec la seconde coque 20B (représentée notamment sur la figure 5), un logement pour le panneton 16 et des moyens d'entraînement de ce panneton 16 qui seront décrits ci-dessous.

Le panneton 16 est monté mobile dans le corps 14 de la clé entre une position d'utilisation, telle que représentée sur les figures 1 et 3, et une position escamotée dans le corps 14 (plus particulièrement dans le logement délimité par la seconde coque 20B), telle que représentée sur la figure 4.

Le panneton 16 est destiné à être entraîné entre ses positions d'utilisation et d'escamotage à l'aide d'un organe 22 monté mobile dans le corps 14.

Dans le premier mode de réalisation de l'invention, l'organe 22 d'entraînement du panneton 16 forme un coulisseau de commande monté mobile en translation sur la platine 18 entre des première et seconde positions correspondant respectivement aux positions d'utilisation et escamotée du panneton 16.

Le panneton 16 est logé dans une rainure longitudinale 23 de guidage en translation ménagée dans la seconde face 18B de la platine.

L'organe d'entraînement 22 est relié au panneton 16 par des moyens 24 de démultiplication de mouvement.

On notera que la seconde face 18B de la platine comprend un premier logement 26, de forme générale oblongue, dans lequel sont agencés les moyens de démultiplication 24, et un second logement 28 dans lequel est agencé l'organe d'entraînement 22.

Le premier logement 26 est délimité par une jupe 30 comportant une partie longitudinale 30L de séparation des premier 26 et second 28 logements.

Le second logement 28 est délimité par un bord périphérique 18P de la platine interrompu par un orifice 32 faisant communiquer ce second logement 28 avec l'extérieur du corps 16. Cet orifice 32 forme un passage pour un bouton de commande 34 solidaire de l'organe d'entraînement 22.

Les moyens de démultiplication 24 comprennent une crémaillère mobile 36, liée à l'organe d'entraînement 22, une crémaillère fixe 38, solidaire de la seconde face 18B de la platine, et un pignon mobile étagé 40 muni d'une denture D1 de petit diamètre engrenant avec la crémaillère mobile 36 et d'une denture D2 de grand diamètre engrenant avec la crémaillère fixe 38.

L'organe d'entraînement 22 est relié à la crémaillère mobile 36 par une liaison pivot d'axe sensiblement perpendiculaire à la direction de translation de cet organe d'entraînement 22.

La liaison pivot est matérialisé par un pion transversal 42, solidaire de l'organe d'entraînement 22, logé à rotation dans un oeillet 44, formant palier, solidaire de la crémaillère mobile 36. L'oeillet 44 s'étend à travers un passage 46 ménagé dans la paroi de séparation 30L de façon à faire communiquer entre eux les premier 26 et second 28 logements.

On notera que la paroi de séparation 30L participe au guidage en translation de l'organe d'entraînement 22 et de la crémaillère mobile 26. On notera également que le bord périphérique 18P de la platine participe au guidage en translation de l'organe d'entraînement 22.

Le pignon étagé 40 est monté libre en rotation sur un arbre 48, représenté en détail sur la figure 2, d'axe orthogonal à la direction de translation du panneton 16. Cet arbre 48 comprend une première extrémité 48A de liaison avec le panneton 16, encastrée dans un orifice correspondant 50 ménagé dans ce panneton 16. L'arbre 48 comprend également une seconde extrémité de guidage 48B coopérant avec une rainure de guidage complémentaire 52 ménagé dans la face interne de la seconde coque 20B (voir figure 5). On notera donc que le panneton 16 est lié à l'arbre 48 autour duquel le pignon étagé 40 est monté librement rotatif.

Les déplacements de l'organe d'entraînement 22 et de la crémaillère mobile 36 sont limités de façon connue en soi à l'aide de butées de fin de course ménagées sur la seconde face 18B de la platine. Les déplacements du pignon étagés 14 relativement notamment à la crémaillère fixe 38 sont limités par les extrémités du premier logement 26 délimitées par la jupe 30.

En se référant aux figures 6 à 8, on voit que l'organe d'entraînement 22 est déplaçable entre sa première position, telle que représentée sur la figure 6, et sa seconde position, telle que représentée sur la figure 8, par franchissement d'un point dur matérialisé par un ressort bistable 54 reliant l'organe d'entraînement 22 et la platine 18. Ce ressort 54, par exemple en forme d'épingle, comprend une première branche 54A, emboîtée dans une encoche 56 ménagée dans la platine 18, et une seconde branche 54B, logée dans un orifice transversal 58 ménagé dans l'organe d'entraînement 22.

La liaison pivot matérialisée par le pion 42 et l'oeillet 44 autorise, lorsque l'organe d'entraînement 22 est dans sa première position (panneton 16 en position d'utilisation), le basculement de cet organe d'entraînement 22 entre les deux positions représentées respectivement sur les figures 6 et 7.

La position représentée sur la figure 6 correspond à une position d'arcboutement de l'organe d'entraînement 22 interdisant le déplacement en translation de cet organe d'entraînement 22 le long des moyens de guidage en translation formés par la paroi de séparation 30L et la paroi périphérique 18P de la platine. En effet, l'organe d'entraînement 22 est en appui contre une butée d'arc-boutement 60 ménagée dans la platine 18, plus particulièrement dans la paroi de séparation 30L.

La position représentée sur la figure 7 correspond à une position d'alignement de l'organe d'entraînement 22 avec les moyens de guidage en translation formés par la paroi de séparation 30L et la paroi périphérique 18P de la platine.

En se référant à la figure 6, on notera que, lorsque l'organe d'entraînement 22 est dans sa première position (panneton 16 en position d'utilisation), le ressort bistable 54 rappelle cet organe d'entraînement 22 vers sa position d'arc-boutement.

On décrira ci-dessous les principaux aspects du fonctionnement de la clé 12 liés à l'invention.

Initialement, le panneton 16 de la clé est dans sa position d'utilisation telle que représentée sur les figures 1, 3 et 6. Par rapport à son mouvement de translation, l'organe d'entraînement 22 est dans sa première position correspondant à la position d'utilisation du panneton 16. Par rapport à son mouvement de basculement autour de l'axe géométrique matérialisé par le pion 42 et l'oeillet 44, l'organe d'entraînement 22 est dans sa position d'arc-boutement interdisant le déplacement en translation intempestif de cet organe d'entraînement 22 et donc du panneton 16.

Pour escamoter le panneton 16 dans le corps 14 de la clé, l'utilisateur appuie tout d'abord sur l'organe d'entraînement 22, à l'encontre de la force de rappel du ressort 54, de façon à faire basculer cet organe 22 vers sa position d'alignement avec les moyens de guidage en translation 30L, 18P, telle que représentée sur la figure 7.

Puis, l'utilisateur pousse lorgane d'entraînement 22 en translation vers sa seconde position correspondant à la position escamotée du panneton 16, telle que représentée sur les figures 4 et 8.

Au cours de ce déplacement en translation, l'organe 22 entraîne la crémaillère mobile 36 dans le même sens. Le déplacement de la crémaillère mobile 36 entraîne le pignon étagé 40 qui roule sur les crémaillères 36, 38. L'organe 22, la crémaillère mobile 36 et le pignon 40 se déplacent en translation dans le même sens. En effet, le déplacement du pignon 40 dans un sens opposé à celui de la crémaillère mobile 36 est interdit par la jupe 30 formant butée de fin de course en translation du pignon 40 (voir figure 3).

Compte tenu des diamètres différents des dentures D1, D2 engrenant respectivement avec les crémaillères mobile 36 et fixe 38, le déplacement du panneton 16 est démultiplié par rapport à celui de l'organe d'entraînement 22 d'un rapport dépendant du rapport des diamètres des dentures D1, D2.

Si l'utilisateur souhaite replacer le panneton 16 en position d'utilisation, il déplace l'organe d'entraînement 22 en translation, dans un sens opposé à celui décrit précédemment, vers sa première position telle que représentée sur la figure 6, dans laquelle cet organe d'entraînement 22 se place automatiquement en position d'arc-boutement sous l'effet de rappel élastique du ressort 54.

Les figures 9 et 10 concernent une clé selon, respectivement, des exemples qui ne sont pas desmodes de réalisation de l'invention. Sur ces figures, les éléments analogues à ceux des figures 1 à 8 sont désignés par des références identiques.

Sur la figure 9, on a représenté schématiquement des moyens 24 de démultiplication de mouvement pour la clé selon le deuxième mode de réalisation de l'invention.

Dans ce cas, les moyens de démultiplication 24 sont de type fluidique, plus particulièrement de type hydraulique.

Les moyens de démultiplication de mouvement 24 comprennent une chambre hydraulique étagée 60, dite chambre de démultiplication, comportant une extrémité 60A de grande section, dans laquelle coulisse un piston 62 de grand diamètre, et une extrémité de petite section 60B, dans laquelle coulisse un piston 64 de petit diamètre.

Le piston de grand diamètre 62 est relié à l'organe d'entraînement 22. Le piston de petit diamètre 64 est relié au panneton 16, par exemple au moyen d'un lien souple tel qu'un câble 66.

En variante, le piston de petit diamètre 64 pourrait être formé par une extrémité du panneton 16.

De préférence, la chambre de démultiplication est ménagée dans le corps 14 de la clé par moulage.

Dans cet exemple , le rapport de démultiplication de mouvement dépend du rapport des surfaces des pistons de grand 62 et petit 64 diamètres.

Sur la figure 10, on a représenté schématiquement des moyens électriques pour la clé du second exemple. Ces moyens électriques comprennent notamment un moteur électrique formant l'organe d'entraînement 22. L'arbre de ce moteur électrique 22 est couplé, de façon connue en soi, à la crémaillère mobile 44.

Le moteur électrique 22 est piloté, par exemple, par un des boutons de commande B1 à B3. Ainsi, le bouton B1 par exemple peut être commun à la commande du moteur électrique 22 et à la télécommande d'au moins un organe du véhicule tel qu'un organe de verrouillage d'un ouvrant de ce véhicule.

Le moteur électrique 22 et le bouton de commande B1 sont reliés à des moyens électroniques classiques 68, portés par le corps 14, permettant de faire la discrimination entre une commande du moteur électrique 22 et une télécommande de l'organe de véhicule automobile par reconnaissance de durées de pressions ou de séquences de pressions exercées sur le bouton de commande B1.

En variante, le moteur électrique 22 peut être commandé par un bouton de commande spécifique à ce moteur 22.

Le cas échéant, le corps 14 de clé est muni de capteurs 70, 72 de fin de course du panneton 16, notamment du type à effet Hall.

Parmi les avantages de l'invention, on notera que celle-ci permet, à l'aide de moyens simples et fiables, d'entraîner le panneton 16 entre ses positions d'utilisation et escamotée en évitant notamment à l'utilisateur d'avoir à agir sur ce panneton.

## Revendications

1. Clé du type comprenant :
- un corps (14),
- un panneton (16) monté mobile dans le corps (14) entre une position d utilisation et une position escamotée dans le corps (14), et
- un organe d'entraînement (22) du panneton (16), monté mobile dans le corps (14), l'organe d'entraînement (22) étant relié au panneton (16) par des moyens de démultiplication de mouvement (24) de type mécanique, les moyens de démultiplication de mouvement (24) comprenant des moyens à engrenage (36, 38, 40), **caractérisée en ce que** les moyens à engrenage comprennent une crémaillère mobile (36) liée à l'organe d'entraînement (22), une crémaillère fxe (38) liée au corps (14) et un pignon mobile étagé (40) muni d'une denture (D1) de petit diamètre engrenant avec la crémaillère mobile (36) et d'une denture (D2) de grand diamètre engrenant avec la crémaillère fixe (38), le panneton (16) étant lié à un arore (48) autour duquel le pignon (40) est monté librement rotatif.

2. Clé selon la revendication 1, **caractérisée en ce que** l'arbre (48) de rotation du pignon comprend une première extrémité (48A) de liaison au panneton (16) et une seconde extrémité (48B) de guidage coopérant avec des moyens de guidage en translation (52) ménagés dans le corps (14).

3. Clé selon l'une quelconque des revendications 1 ou 2, **caractérisée en ce que** l'organe d'entraînement (22) forme un coulisseau de commande monté Mobile en translation dans le corps (14) entre des première et seconde positions correspondant respectivement aux positions d'utilisation et escamotée du panneton (16).

4. Clé selon les revendications 1 et 3 prises ensemble, **caractérisée en ce que** l'organe d'entraînement (22) est relié à la crémaillère mobile (36) par une liaison pivot d'axe sensiblement perpendiculaire à la direction de translation de l'organe d'entraînement (22), cette liaison pivot autorisant, lorsque l'organe d'entraînement (22) est dans sa première position, le basculement de cet organe d'entraînement (22) entre une position d'alignement avec des moyens (18P, 30L) de guidage en translation de l'organe d'entraînement (22) ménagés dans le corps (14), et une position d'arc-boutement interdisant le déplacement en translation de l'o gane d'entraînement (22), dans laquelle cet organe d'entraînement (22) est er appui contre une butée (60) d'arc-boutement ménagée dans le corps (14).

5. Clé selon l'une des revendications 3 où 4, **caractérisée en ce que** l'organe d'entraînement (22) est déplaçable entre ses première et seconde positions par franchissement d'un point dur matérialisé par un ressort bistable (54) reliant l'organe d'entraînement (22) et le corps (14).

6. Clé selon les revendications 4 et 5 prises ensemble, **caractérisée en ce que,** lorsque l'organe d'entraînement (22) est dans sa première position, le ressort bistable (54) rappelle l'organe d'entraînement (22) vers sa position d'arc-boutement.

7. Clé selon l'une quelconque des revendications précédentes, **caractérisée en ce que** le panneton (16) est déplaçable en translation dans le corps (14).

## Claims

1. Key type comprising:
- a body (14),
- key bit (16) movably mounted in the body (14) between a use position and a retracted position in the body (14), and
- an actuation unit (22) for the key bit (16), movably mounted in the body (14), the actuation unit (22) being connected to the key bit (16) by mechanical type gear reduction means (24), these gear reduction means (24) comprising a gear mechanism (36, 38, 40), **characterised in that** the gear mechanism comprises a movable rack (36) connected to the actuation unit (22), a fixed rack (38) connected to the body (14) and a double drive pinion (40) with small diameter gear tooth (D1) meshing with the movable rack (36) and a large diameter gear tooth (D2) meshing with the fixed rack (38), the key bit (16) being connected to a shaft (48) around which the drive pinion (40) is assembled freely, rotating.

2. Key according to claim 1, **characterised in that** the rotation shaft (48) of the drive pinion comprises a first extremity (48A) connecting to the key bit (16) and a second guiding extremity (48B) cooperating with translational guide means (52) housed in the body (14).

3. Key according to any of claims 1 or 2, **characterised in that** the actuation unit (22) forms a movable mounted control slide in translation in the body (14) between the first and second positions corresponding respectively to the use and retracted positions of the key bit (16).

4. Key according to any of claims 1 and 3, taken together, **characterised in that** the actuation unit (22) is connected to the movable rack (36) via a pivot link whose axis is roughly perpendicular to the direction of translation of the driving member (22), this pivot joint allowing, when the actuation unit (22) is in its first position, the switch of this actuation unit (22) between an alignment position with translation guiding means (18P, 30L) of the actuation unit (22) housed in the body (14), and a buttress position preventing translation movement of the actuation unit (22), in which the stripping unit (22), rests against a buttress stop (60) housed in the body (14).

5. Key according to any of claims 3 or 4, **characterised in that** the actuation unit (22) is displaceable between its first and second positions by crossing a stopping point materialised by a bistable spring (54) connecting the actuation unit (22) and the body (14).

6. Key according to claims 4 and 5, taken together, **characterised in that**, when the actuation unit (22) is in its first position, the bistable spring (54) brings the actuation unit (22) back to its buttress stop position.

7. Key according to any of the claims mentioned above **characterised in that** the key bit (16) is displaceable in translation in the body (14).

## Patentansprüche

1. Schlüssel, vom Typ mit
- einem Körper (14),
- einem Schlüsselbart (16), der im Körper (14) so angebracht ist, dass er zwischen einer Verwendungsstellung und einer im Körper (14) eingezogenen Stellung beweglich ist, und
- einem Organ (22) zum Antreiben des Schlüsselbarts (16), das im Körper (14) beweglich angebracht ist, wobei das Antriebsorgan (22) über mechanische Mittel (24) zur Bewegungsuntersetzung mit dem Schlüsselbart (16) verbunden ist, wobei die Bewegungsuntersetzungsmittel (24) Eingriffsmittel (36, 38, 40) aufweisen, **dadurch gekennzeichnet, dass** die Eingriffsmittel eine bewegliche, mit dem Antriebsorgan (22) verbundene Zahnstange (36), eine feste, mit dem Körper (14) verbundene Zahnstange (38) und ein gestuftes, bewegliches Zahnritzel (40) aufweisen, welches mit einer Verzahnung (D1) mit kleinem Durchmesser, die mit der beweglichen Zahnstange (36) in Eingriff ist, und mit einer Verzahnung (D2) mit großem Durchmesser versehen ist, welche mit der festen Zahnstange (38) in Eingriff ist, wobei der Schlüsselbart (16) mit einer Welle (48) verbunden ist, um die das Zahnritzel (40) frei drehbar angebracht ist.

2. Schlüssel nach Anspruch 1, **dadurch gekennzeichnet, dass** die Drehwelle (48) des Zahnritzels ein erstes Ende (48A) zur Verbindung mit dem Schlüsselbart (16) und ein zweites Ende (48B) zur Führung aufweist, welches mit im Körper (14) angeordneten Mitteln (52) zur translatorischen Führung zusammenwirkt.

3. Schlüssel nach Anspruch 1 oder 2, **dadurch gekennzeichnet, dass** das Antriebsorgan (22) einen Steuerschieber bildet, der so im Körper (14) angebracht ist, dass er zwischen einer ersten und einer zweiten Stellung, die der Verwendungsstellung bzw. der eingezogenen Stellung des Schlüsselbarts (16) entsprechen, translatorisch beweglich ist.

4. Schlüssel nach den Ansprüchen 1 und 3 in Kombination, **dadurch gekennzeichnet, dass** das Antriebsorgan (22) über eine Zapfenverbindung, deren Achse im Wesentlichen senkrecht zur Richtung der Translationsbewegung des Antriebsorgans (22) verläuft, mit der beweglichen Zahnstange (36) verbunden ist, wobei diese Zapfenverbindung, wenn sich das Antriebsorgan (22) in seiner ersten Stellung befindet, das Kippen dieses Antriebsorgans (22) zwischen einer Stellung, in der es auf im Körper (14) angeordnete Mittel (18P, 30L) zur translatorischen Führung des Antriebsorgans (22) ausgerichtet ist, und einer geklemmten Stellung gestattet, welche die translatorische Verlagerung des Antriebsorgans (22) verhindert und in der dieses Antriebsorgan (22) an einem im Körper (14) ausgebildeten Klemmanschlag (60) anliegt.

5. Schlüssel nach Anspruch 3 oder 4, **dadurch gekennzeichnet, dass** das Antriebsorgan (22) durch Überschreiten eines Totpunkts, der durch eine bistabile Feder (54), die das Antriebsorgan (22) und den Körper (14) verbindet, gebildet ist, zwischen seiner ersten und seiner zweiten Stellung bewegt werden kann.

6. Schlüssel nach den Ansprüchen 4 und 5 in Kombination, **dadurch gekennzeichnet, dass** die bistabile Feder (54) das Antriebsorgan (22) in seine geklemmte Stellung zurückstellt, wenn sich das Antriebsorgan (22) in seiner ersten Stellung befindet.

7. Schlüssel nach einem der vorhergehenden Ansprüche, **dadurch gekennzeichnet, dass** der Schlüsselbart (16) im Körper (14) translatorisch bewegt werden kann.
